# FASCICULE DE BREVET EUROPEEN

(11) **EP 0 063 079 B1**
(45) Date de publication et mention de la délivrance du brevet: **31.10.1984**
(21) Numéro de dépôt: 82400609.2
(22) Date de dépôt: 02.04.1982
(51) Int. Cl.: F24H 1/40, F23C 5/00

(54) **Dispositif de positionnement d'un brûleur radial pour chaudière à condensation**
Vorrichtung zum Ausrichten eines Radialbrenners für einen Kondensationskessel
Positioning device for a radial burner of a condensing boiler

(30) Priorité: 06.04.1981 FR 8106845
(43) Date de publication de la demande: 20.10.1982
(73) Titulaire: SAUNIER DUVAL EAU CHAUDE CHAUFFAGE S.D.E.C.C. - Société anonyme, F-93103 Montreuil (FR)
(72) Inventeur: Charron, Jean-Claude, F-94100 Saint Maur (FR)
(74) Mandataire: Lhuillier, René

## Description

L'invention a pour objet un brûleur radial pour chaudière à condensation et concerne plus précisément le positionnement du brûleur à l'intérieur de la chambre de combustion.

On sait la chambre de combustion dans ce type d'appareil renferme un brûleur à air soufflé dont les gaz sont émis radialement et traversent la nappe cylindrique de tubes d'eau avec lesquels s'effectuent les échanges thermiques. Les tubes sont évidemment dimensionnés et disposés de façon à obtenir un écoulement laminaire de gaz, et des surfaces d'échanges importantes avec eux. Ces tubes sont euxmêmes logés dans une chambre étanche constituée d'une coquille dont la partie supérieure communique avec un conduit d'évacuation. Les produits de combustion sont donc recueillis par cette coquille qui forme une enveloppe extérieure autor de la chambre de combustion. Cette coquille constitue une boîte cylindrique autor de la nappe de tubes d'eau centrés sur le même axe vertical qui est également l'axe du brûleur radial. Un tel appareil est connu du FR-A-2 371 642.

Cet ensemble présentant une symétrie axiale parfaite n'est pas sans présenter d'inconvénients au moment de l'allumage du brûleur car l'expansion brutale des produits de combustion avec des gradients de température très élevés, génère des vibrations de fréquence audible qui se réfléchissent parfaitement sur les parois de la boîte circulaire puis qui se réfléchissent à nouveau sur le front de flammes et ainsi de suite, entretenant par là même un bruit continu d'intensité élevée qui ne peut être admis pour des appareils à fonctionnement permanent.

L'invention propose une solution qui évite cet inconvénient en utilisant un moyen propre à rompre cette symétrie axiale brûleur-chambre de combustion pour éviter ainsi réflexions successives d'ondes sonores entretenues.

Selon l'invention le brûleur radial est disposé de façon légèrement excentrée par rapport à l'axe de la chambre, pour que les ondes émises ne proviennent pas de cet axe et ne se réfléchissent donc pas de façon régulière sur les tubes d'eau ou la coquille extérieure. Les ondes entretenues présentent alors un coefficient d'amortissement tel que le bruit engendré lors de l'allumage faiblisse très rapidement.

Selon une caractéristique particulière de l'invention, le brûleur est engagé dans un orifice décentré prévu dans une platine-support en forme de disque s'emboîtant à la base de la chambre de combustion.

D'autres caractéristiques et avantages de l'invention apparaîtront à la lecture de la description qui va suivre d'une forme de réalisation en référence aux dessins annexés qui représentent:
- figure 1: une vue schématique en coupe de l'échangeur et du brûleur,
- figure 2: une vue en coupe la ligne AA' de la figure 1.

La partie centrale de la figure 1 montre un échangeur délimité par une coquille cylindrique 1 qui repose sur un socle inférieur 2 percé d'orifices appropriés pour le passage de conduits 3 et 4 d'arrivée et de départ d'eau, et de la tubulure 5 d'admission du mélange gazeux au brûleur radial 6 disposé dans l'échangeur. A l'intérieur de la coquille sont disposés verticalement les tubes d'eau 7 qui forment une nappe cylindrique tout autor du brûleur 6, leur forme et leur espacement étant déterminés pour présenter des surfaces d'échange importantes avec les gaz de combustion. L'eau circule dans les tubes de la nappe à partir d'un anneau répartiteur inférieur 8 vers un anneau répartiteur supérieur 9 et inversement, grâce à un jeu de chicanes non représentés localisées dans les anneaux. Le mélange air-gaz provenant d'une chambre de mélange 12 est soufflé vers le brûleur par un ventilateur 10 interposé sur la tubulure 5.

La coquille cylindrique est coiffée d'un couvercle 11 muni d'un orifice 13 pour l'évacuation des gaz brûlés. La chambre de mélange 12 disposée parallèlement à la coquille est en appui sur un prolongement du socle inférieur 2 et se raccorde à la tubulure 5.

Les figures montrent que le brûleur 6 n'est pas centré au milieu de la chambre de combustion mais qu'il est au contraire légèrement décentré par rapport à l'axe de révolution BB' de cette chambre. A cet effet la platine-support du brûleur qui se présente sous la forme d'une disque 14 est muni d'un orifice 15 décentré par rapport audit axe BB'. Cette platine s'emboîte à la base de la chambre de combustion dans le socle inférieur 2. Les figures représentent le brûleur décentré du côté opposé à la chambre de mélange 12, mais il pourrait aussibien se trouver décalé dans un autre direction. Le disque 14 sert également de support aux bougies 16 d'allumage du brûleur ce qui est rendu possible par le fait que l'orifice 15 est décentré et que la platine 14 possède ainsi une couronne qui est plus large d'un côté que de l'autre et qui peut donc servir d'embase auxdites bougies. Par retrait de la platine 14, on enlève du même coup et de façon très simple le brûleur 6 et les bougies 16, ce qui facilite leur démontage et leur entretien.

Ainsi réalisé, le brûleur n'est plus coaxial à l'échangeur et lors de l'allumage aussi bien qu'au cours du fonctionnement les vibrations de fréquence audible émises par le brûleur ne peuvent se réfléchir sur les parois extérieures ni sur le front de flammes et disparaissent immédiatement. L'excentration du brûleur par rapport aux tubes d'eau est évidemment limitée pour ne pas perturber l'émission radiale de flammes du côté le plus proche desdits tubes, ni provoquer de surchauffe sensible des tubes d'eau 7 dans la zone voisine.

## Revendications

1. Dispositif de positionnement d'un brûleur radial (6) pour chaudière à condensation dont les orifices de sortie de flamme sont formés à la surface d'une grille cylindrique à axe vertical logée entièrement à l'intérieur d'une chambre de combustion limitée par une nappe cylindrique de tubes d'eau (7) à axe vertical, caractérisé par le fait que le brûleur radial (6) est disposé de façon excentrée par rapport à l'axe vertical (BB') de la chambre de combustion.

2. Dispositif selon la revendication 1 caractérisé par le fait que le brûleur (6) est engagé dans un orifice (15) décentré prévu dans une platine-support en forme de disque (14) qui s'emboîte à la base de la chambre de combustion.

3. Dispositif selon les revendications 1 et 2 caractérisé par le fait que des bougies (16) d'allumage du brûleur sont fixées sur la platine-support (14) du côté le plus large de la couronne entourant l'orifice décentré (15).

4. Dispositif selon la revendication 1 caractérisé par le fait que l'excentration du brûleur (6) par rapport à l'axe BB' de la chambre de combustion est limitée à une distance compatible avec une émission radiale correcte des flammes ainsi qu'avec une surchauffe très limitée des tubes d'eau (7) dans la zone voisine.

## Patentansprüche

1. Vorrichtung zum Ausrichten eines Radialbrenners (6) für einen Kondensationskessel, bei dem die Öffnungen für den Austritt der Flamme an einer Oberfläche eines zylindrischen Gitters mit vertikaler Achse ausgebildet sind, das vollständig im Inneren einer Brennkammer untergebracht ist, die von einer zylindrischen Wand von Wasserrohren (7) mit vertikaler Achse begrenzt ist, dadurch gekennzeichnet, daß der Radialbrenner (6) exzentrisch zur Vertikalachse (BB') der Brennkammer angeordnet ist.

2. Vorrichtung nach Anspruch 1, dadurch gekennzeichnet, daß der Radialbrenner (6) in eine exzentrische Öffnung (15) eingesetzt ist, die in einem Tragteil in Form einer Scheibe (14), welche in die Basis der Brennkammer eingesetzt ist, vorgesehen ist.

3. Vorrichtung nach den Ansprüchen 1 und 2, dadurch gekennzeichnet, daß die Zündkerzen (16) des Radialbrenners (6) auf dem Tragteil in Form einer Scheibe (14) an der breitesten Stelle des die exzentrische Öffnung (15) umgebenden Kranzbereiches befestigt sind.

4. Vorrichtung nach Anspruch 1, dadurch gekennzeichnet, daß die Exzentrizität des Radialbrenners (6) bezüglich der Achse BB' der Brennkammer begrenzt ist auf eine Entfernung, die kompatibel ist mit einem ordnungsgemäßen, radialen Austritt der Flammen sowie mit einer sehr begrenzten Überhitzung der Wasserrohre (7) im benachbarten Bereich.

## Claims

1. A device for positioning a radial burner (6) for a condensation boiler whose flame outlet orifices are formed at the surface of a cylindrical grill with a vertical axis, received entirely within a combustion chamber defined by a cylindrical sheet of water tubes (7) having vertical axes, characterised by the fact that the radial burner (6) is disposed eccentrically with respect to the vertical axis (BB') of the combustion chamber.

2. A device according to claim 1, characterised by the fact that the burner (6) is engaged in an eccentric orifice (15) provided in a disc-shaped support plate (14) which is embedded in the base of the combustion chamber.

3. A device according to claims 1 and 2, characterised by the fact that igniters (16) of the burner are fixed on the support plate (14) on the larger side of the ring surrounding the eccentric orifice (15).

4. A device according to claim 1, characterised by the fact that the eccentricity of the burner (6) relative to the axis (BB') of the combustion chamber is limited to a distance compatible with a correct radial emission of the flames as well as with a very limited over-heating of the water tubes (7) in the neighbouring zone.
